# EUROPÄISCHE PATENTSCHRIFT

(11) **EP 0 407 742 B1**
(45) Veröffentlichungstag und Bekanntmachung des Hinweises auf die Patenterteilung: **01.03.1995**
(21) Anmeldenummer: 90111066.8
(22) Anmeldetag: 12.06.1990
(51) Int. Cl.: F24C 15/16

(54) **Anordnung eines mit Teleskopauszügen ausgerüsteten Backofens**
Arrangement of an oven equipped with telescopic supports
Disposition d'un four muni de support téléscopique

(30) Priorität: 11.07.1989 DE 3922843
(43) Veröffentlichungstag der Anmeldung: 16.01.1991
(73) Patentinhaber: Bosch-Siemens Hausgeräte GmbH, 81669 München (DE)
(72) Erfinder: Zibold, Armin, Dipl.-Ing., D-7518 Bretten (DE); Begero, Rudolf, D-7518 Bretten (DE); Wachenfeld, Adolf, D-7519 Oberderdingen (DE)

(56) Entgegenhaltungen:
- AU-B- 474 502
- DE-A- 3 628 763
- FR-A- 1 136 577
- GB-A- 1 303 075

## Beschreibung

Die Erfindung bezieht sich auf die Anordnung eines mit Teleskopauszügen ausgerüsteten Backofens, wobei die Teleskopauszüge zur Auflage der Back- und Bratgutauflage dienen sowie jeweils aus einer Führungsstange und einem Rollen- oder Kugel-Führungskäfig bestehen, welche die Führungsstangen kreuzförmig umgreifen und die Seitenwände des Backofen-Raumes mit Schutzwänden bekleidet sind.

Ein derartiger Backofen ist bekannt und aus der OS-DE 36 28 763 ersichtlich. Beim vorgenannten bekannten Gerät befinden sich im Backofenraum auf den katalytischen Schutzwänden Trageschienen mit jeweils einer Mehrzahl von Aussparungen, auf welchen jeweils die ortsfesten Schienen der Teleskopauszüge in unterschiedlichen Höhen wahlweise einhängbar sind. Die ortsfesten Schienen werden bei diesen Teleskopauszügen von Kugel-Führungskäfigen umgriffen, die dann zusammen mit der Gargutauflage zumindest teilweise aus dem Backofenraum ausziehbar sind. Bei dieser Anordnung sind die Trageschienen auf die Schutzwände montiert und sind abnehmbar.

Es ist auch eine Anordnung im Zusammenhang mit Tragrosten in Geräten, u.a. in Öfen bekannt geworden (FR-A 1 136 577), bei der die sich über die gesamte Breite des Geräteraums durchgängig erstreckenden Tragroste mit seitlichen Tragleisten zwischen Kugellagern einer Kugelführung beidseitig geführt sind. Die Anordnung erlaubt nicht eine einseitige Führung.

Es wurde gefunden, daß sich die Anordnung gemäß dem entsprechenden Stand der Technik weiterhin verbessern laßt, wobei die Verbesserung insbesondere darin bestehen soll, die bewegte Werkstoffmasse zu verringern sowie dafür zu sorgen, daß der Teleskopauszugmechanismus verschmutzungsunempfindlicher wird. Auch soll die Anordnung so ausgestattet werden, daß sie für Mikrowellenherde geeignet ist.

Dies geschieht gemäß der Erfindung dadurch, daß die Rollen- oder Kugelführungs-Käfige an den seitlichen Backofenwandungen raumfest im Backofen angeordnet und die Führungsstangen mit in den Backofenraum hineinragenden, zur freien Auflage für Gargutträger dienenden Auflageplatten ausgestattet und mit diesen ausziehbar sind.

Dadurch wird die bewegte Masse der Teleskopauszüge verringert oder mit anderen Worten, das Backgut ist leichter aus dem Backofenraum auszuziehen. Vorteilhaft ist es, wenn Rollen- oder Kugelführungs-Käfige hinter den Schutzwänden der Backofenwandung angeordnet sind. Die Reinigung des Backofenraumes wird dadurch erleichtert.

Bei dieser Anordnung ergibt sich indessen, daß die Schutzwände einen Spalt aufweisen müssen. In Durchführung der mit der Führungsstange oder Stangen über Gargutauflage für den Gargutträger. Bei Mikrowellenöfen soll der Spalt hinsichtlich seiner Breite so beschaffen sein, daß er als λ/4-Falle dient.

Weitere Einzelheiten der Erfindung sind aus den Zeichnungen ersichtlich. Es zeigen:
- Fig. 1: eine Ansicht auf den Backofenraum bei aufgeklappter Backofentür mit einem eingesetzten Teleskopauszug,
- Fig. 2: einen lotrechten Schnitt durch einen Teleskopauszug und
- Fig. 3: den gleichen Schnitt, wobei jedoch hier die Teleskopführung hinter einer Schutzwand angeordnet ist.

Im nachfolgenden werden die Figuren 1 bis 3 zusammen beschrieben. Im Backofenraum 1 der Backofenmuffel 2 sind Teleskopstangen-Führungen 3 angebracht und bestehen aus einem Kugelführungsgehäuse 4 und einer Führungsstange 5 (vgl. Fig. 2) sowie aus in Käfigen geführten Kugeln 13 einer Kugellagerung. Die Führungsschiene besitzt eine Auflageplatte 6 zum freien Auflegen des Gargutträgers 7. Die Führungsstange mit der Auflageplatte weist eine wesentlich geringere Masse als das Kugelführungsgehäuse 4 auf, so daß auch beim Ausziehen des Gargutträgers wesentlich geringere Kräfte aufzuwenden sind. Ein Anschlag 8 der Führungsstange 5 verhindert das Herausziehen der Führungsstange aus dem Kugelführungsgehäuse 4.

Vorteilhaft ist es, wenn das Kugelführungsgehäuse hinter einer Schutzwand 9 angebracht ist; dadurch können Verunreinigungen insbesondere im Bereich des Kugelführunggehäuses wesentlich eingeschränkt werden. Damit indessen die Auflageplatte 6 der Führungsstange 5 in den Backofenraum hineinragen kann, ist es erforderlich, entweder die Schutzwände 9 mehrteilig auszubilden oder aber die Auflageplatte 6 zu kürzen, derart, daß sie nicht vollständig bis zur Rückwand 10 des Backofenraumes ragt. In diesem Falle genügt es, wenn die Schutzwände 9 mit kaminförmigen Schlitzen 11 versehen sind.

Bei Mikrowellenöfen kann der Abstand der Schlitzkanten dahingehend bemessen werden, daß dieser als λ/4-Fallen dient.

Der dargestellte Ofenraum ist leicht zu reinigen, verschmutzungsunempfindlich und in seiner Auslegung auch für Mikrowellenherde geeignet. Insbesondere die Schutzwände 9 können mit elektrolytischem Email beschichtet und ggf. auch leicht auswechselbar sein.

## Patentansprüche

1. Anordnung eines mit Teleskopauszügen (3) ausgestatteten Backofens, wobei die Teleskopauszüge (3) zur Auflage der Back- und Gargutauflage (7) dienen sowie jeweils aus einer Führungsstange (5) und einem Rollen- oder Kugel-Führungskäfig (4) bestehen, wobei letztere die Führungsstangen (5) kreuzförmig umgreifen und die Seitenwände des Backofenraumes mit Schutzwänden bekleidet sind, **dadurch** **gekennzeichnet,** daß die Rollen- oder Kugelführungs-Käfige (4) an den seitlichen Backofenwandungen raumfest im Backofenraum (1) angeordnet und die Führungsstangen (5) mit in den Backofenraum hineinragenden, zur freien Auflage für Gargutträger dienenden Auflageplatten (6) ausgestattet und mit diesen ausziehbar sind.

2. Anordnung nach Anspruch 1, dadurch gekennzeichnet, daß die Rollen- oder Kugelführungs-Käfige (4) hinter den Schutzwänden (9) der Seitenwandungen (1) angeordnet sind.

3. Anordnung nach Anspruch 2, dadurch gekennzeichnet, daß die Schutzwände (9) einen Spalt (11) zum Hindurchführen der mit der Führungsstange (5) verbundenen Auflage (6) für einen Gargutträger (7) aufweisen.

4. Anordnung nach Anspruch 3, dadurch gekennzeichnet, daß bei Mikrowellenöfen der oder die Spalten (11) in den Schutzwänden (9) λ/4-Fallen sind.

5. Anordnung nach einem der Ansprüche 2 bis 4, dadurch gekennzeichnet, daß die Schutzwände (9) mit katalytisch wirkendem Email beschichtet sind.

6. Anordnung nach einem der Ansprüche 2 bis 5, dadurch gekennzeichnet, daß die Schutzwände (9) austauschbar im Backofenraum angeordnet sind.

## Claims

1. Arrangement of a baking oven equipped with telescopic slides (3), wherein the telescopic slides (3) serve to bear the support (7) for the stock to be cooked or baked as well as each consist of a respective guide rod (5) and a respective roller or ball guide cage (4), wherein the latter each encompass the guide rods (5) in crossed shape and the side walls of the baking oven chamber are lined by protective walls, characterised thereby, that the roller or ball guide cages (4) are arranged at the lateral baking oven walls spatially fixed in the baking oven chamber (1) and the guide rods (5) are equipped with support plates (6), which project into the baking oven chamber and serve for the free bearing of cooking stock carriers and are extractable together with these.

2. Arrangement according to claim 1, characterised thereby, that the roller or ball guide cages (4) are arranged behind the protective walls (9) of the side walls (1).

3. Arrangement according to claim 2, characterised thereby, that the protective walls (9) display a gap (11) for the guiding-through of the support (6), which is conected with the guide rod (5), for a cooking stock carrier (7).

4. Arrangement according to claim 3, characterised thereby, that in the case of microwave ovens, the or each gap (11) in the protective walls (9) is a quarterwave trap.

5. Arrangement according to one of the claims 2 to 4, characterised thereby, that the protective walls (9) are coated with catalytically effective enamel.

6. Arrangement according to one of the claims 2 to 5, characterised thereby, that the protective walls (9) are arranged in the baking oven chamber to be exchangeable.

## Revendications

1. Agencement d'un four équipé de rallonges télescopiques (3), les rallonges télescopiques (3) servant à supporter la plaque de cuisson (7) et étant chacune constituées d'une tige de guidage (5) et d'une cage de guidage à rouleaux ou à billes (4), lesdites cages de guidage entourant les tiges de guidage (5) en forme de croix et les parois latérales de l'enceinte du four étant garnies de parois protectrices, caractérisé en ce que les cages de guidage à rouleaux ou à billes (4) sont solidarisées aux parois latérales du four dans l'enceinte (1) du four, et les tiges de guidage (5) sont munies de plaques d'appui (6), qui font saillie dans l'enceinte du four et qui servent à poser librement des supports de cuisson, et peuvent être sorties avec lesdites plaques d'appui.

2. Agencement selon la revendication 1, caractérisé en ce que les cages de guidage à rouleaux ou à billes (4) sont disposées derrière les parois protectrices (9) des parois latérales (1).

3. Agencement selon la revendication 2, caractérisé en ce que les parois protectrices (9) comportent un interstice (11) pour laisser passer la plaque d'appui (6) de support de cuisson (7) reliée à la tige de guidage (5).

4. Agencement selon la revendication 3, caractérisé en ce que, dans les fours à micro-ondes, le ou les interstices (11) pratiqués dans les parois protectrices (9) sont des pièges λ/4.

5. Agencement selon l'une des revendications 2 à 4, caractérisé en ce que les parois protectrices (9) sont revêtues d'émail à action catalytique.

6. Agencement selon l'une des revendications 2 à 5, caractérisé en ce que les parois protectrices (9) sont montées dans l'enceinte du four avec possibilité de remplacement.
